# EUROPÄISCHE PATENTANMELDUNG

(11) **EP 0 248 120 A1**
(43) Veröffentlichungstag der Anmeldung: **09.12.1987**
(21) Anmeldenummer: 86202004.7
(22) Anmeldetag: 28.10.1986
(51) Int. Cl.: F25B 21/02, A61J 1/00, F25D 25/00

(54) **Kuehlgeraet für Insulin zum stationären und beweglichen Betrieb**

(30) Priorität: 03.06.1986 DE 8614884 U; 03.06.1986 EP 86107505
(71) Anmelder: Wilfahrt, Peter, D-8400 Regensburg (DE); Eckert, Werner, D-8411 Undorf (DE); Brunner, Robert, D-8400 Regensburg (DE)
(72) Erfinder: Wilfahrt, Peter, D-8400 Regensburg (DE); Eckert, Werner, D-8411 Undorf (DE); Brunner, Robert, D-8400 Regensburg (DE)

(57) **Zusammenfassung**

Kühlgerät für Insulin zum stationären und beweglichen Betrieb.

Um dem Diabetiker die hygienische und medikamentspezifische Aufbewahrung des Insulins sowohl zuhause, als auch auf Reisen zu ermöglichen, ist dieses Kühlgerät so konstruiert, daß es für Netz- und Batteriebetrieb geeignet ist und Ampullen aller europäischen Hersteller aufnehmen kann. Die Temperatur ist stufenlos einstellbar, so daß das gebräuchlichste Insulin unter 15 °C und auch spezielle Formen mit Lagertemperaturen von 2 °C bis 8 °C in diesem Kühlgerät aufbewahrt werden können.

## Beschreibung

Kühlgerät für Insulin zum stationären und beweglichen Betrieb.

Die Erfindung betrifft ein Kühlgerät für Insulin zum stationären und beweglichen Betrieb.

Insulin in seiner gebräuchlichsten Form muß unter 15 °C gekühlt aufbewahrt werden. Dazu stehen nur handelsübliche Kühlschränke zur Verfügung mit großem Platzbedarf und einer begrenzten Mobilität.

Der Erfindung liegt die Aufgabe zugrunde, dem Diabetiker ein Kühlgerät in die Hand zu geben, um sein Insulin bei optimaler Temperatur zuhause und auf Reisen hygienisch aufzubewahren.

Die Aufgabe wird dadurch gelöst, daß das Kühlgerät neben der speziell für die Aufnahme von Insulinampullen dimensionierten Kühlzelle mit Kühlguthorde, das Kühlelement selbst, die Temperaturregelung und die elektronische Anpassung an das 220V Netz sowie an das 12V Bordnetz eines Kraftfahrzeuges enthält.

Die mit der Erfindung erzielten Vorteile bestehen darin, daß das Medikament nicht mit Lebensmitteln im Kühlschrank bei einer ziemlich undefinierten Temperatur aufbewahrt werden muß. Das Kühlgerät nimmt Ampullen aller europäischer Hersteller auf und bietet durch den Autobatteriebetrieb individuelle Bewegungsfreiheit.

Die Zeichnung 1 zeigt die Kühlzelle mit der Kühlguthorde.

Die Kühlzelle besteht aus einem Aluminiumhohlprofil mit den Innenmaßen 72x32x170 mm und einer Wandstärke von 4 mm. Ein Ende des Profils ist mit einem Aluminiumblech von 2mm Dicke verschlossen. An der linken Seite mittig ist ein Peltierelement mit Kühlblock angeschraubt. Das Peltierelement ist beidseitig mit je einem 10 mm starken Adapter versehen um die Kühlzelle durchgehend mit 20 mm dickem extrodiertem Hartschaum isolieren zu können. Die Unebenheiten zwischen Peltierelement und Isolierung sind mit PVC-Schaumstoff abgedichtet. Die Hartschaumisolierung ist innen und außen mit Alufolie als Wärme- und Feuchtigkeitssperrschicht belegt. Zwischen Aluminiumhohlprofil und Hartschaumisolierung ist ein Luftspalt von ca. 3 mm als zusätzliche Isolierschicht. Als Abstandshalter dienen selbstklebende Hartschaumstreifen. Die Luftspalte am offenen Ende zwischen Isolierung und Aluminiumhohlprofil sowie zwischen Isolierung und Kühlblock sind gegen eindringende Feuchte mit Silikon ausgespritzt.

Die Kühlguthorde besteht aus einem quadratischen PVC-Hohlprofil (30x30 mm, 2 mm Dicke) mit 6 Bohrungen zu 24 mm. Diese dienen zur Aufnahme von 6 Insulinampullen (letzte Ampulle plus neue Packung mit 5 Ampullen). Die Abmessungen der Kühlzelle und der Kühlguthorde sind so gewählte daß Ampullen aller europäischen Hersteller verwendet werden können. An der Kühlguthorde befindet sich der Verschluß der Kühlzelle. Die Isolierung ist entsprechend. Der Luftspalt zwischen Kühlzelle und Verschluß wird mit PVC-Schaumstoff abgedichtet. Die Arretierung des Verschlußes erfolgt über ein umlaufendes Magnetband. Sie ist verstärkt mit 4 Dauermagneten an den Ecken des Verschlusses.

Zeichnung 2 zeigt das Prinzipschema des Kühlgerätes. Die elektronischen Baugruppen (Regler und Schaltnetzteil) sind im Fachhandel fertig bzw. als Bausatz erhältlich.

Der Temperaturfühler des Reglers ist an der kalten Seite des Peltieralements am Adapter befestigt. Durch die Anordnung des Temperaturfühlers am Adapter wird die Temperatur in der Kühlzelle nie unter den eingestellten Wert absinken, aber aufgrund der relativ großen Massen auch nicht darüber liegen. Bei dieser Anordnung und einer Außentemperatur von 30 °C sowie einer Kühltemperatur von 10 °C wurde eine Temperaturkonstanz von ± 0,5 °C gemessen. Der maximale Kühlbereich des Peltierelements wird laut Hersteller mit bis zu ca. 60 °C niedriger als die Außentemperatur angegeben. Schaltnetzteil, Regler und Ventilator arbeiten mit 12V Gleichspannung. Die Versorgung erfolgt über den eingebauten Transformator und die beiden 'Gleichrichter oder eine Autobatterie. Die Schnittstelle Energieversorgungsteil - Funktionsteil ist steckbar und somit die Art der Energieversorgung einfach zu wechseln. Die Betriebszustände "betriebsbereit" und "Kühlung ein - aus" werden durch Leuchtdioden angezeigt.

Ergänzende Erläuterungen:

Die Anordnung der Ampullen in einer Reihe hat den Vorteil, daß der Kälte-Wärmekontakt von Kühlgut zu Kühlzelle optimal ist. Zur Entnahme der "Gebrauchsampulle" muß das Kühlgerät nur einen Spalt geöffnet werden.

Die beidseitige Belegung der Isolierung mit einer Feuchtigkeitssperrschicht schließt Kälteverluste und Verrottung des Isoliermaterials aufgrund von Feuchtigkeitskondensation völlig aus. Die Reflektion erhöht die Isolationswirkung.

## Patentansprüche

1. Kühlgerät für Insulin zum stationären und beweglichen Betrieb,
dadurch gekennzeichnet, daß das Kühlgerät eine Kühlguthorde, bestehend aus einem quadratischen PVC-Hohlprofil (30 x 30 mm; 2 mm Dicke) für die Aufnahme von Insulinampullen sämtlicher europäischer Hersteller enthält..

2. Kühlgerät für Insulin nach Anspruch 1, dadurch gekennzeichnet, daß die Ampullen in einer Reihe in der Kühlguthorde anordbar sind.

3. Kühlgerät für Insulin nach Anspruch 1,
dadurch gekennzeichnet, daß zur Kälteübertragung vom Peltierelement zur Kühlzelle ein Adapter vorgesehen ist.

4. Kühlgerät für Insulin nach Anspruch 1, dadurch gekennzeichnet, daß der Temperaturfühler des Reglers am Adapter Peltierelement-Kühlzelle befestigt ist.

5. Kühlgerät für Insulin nach Anspruch 1, dadurch gekennzeichnet, daß die Isolierung beidseitig mit einer reflektierenden Feuchtigkeitssperrschicht belegt ist.

6. Kühlgerät für Insulin nach Anspruch 1, dadurch gekennzeichnet, daß die Kühlzelle mit der Energieversorgung in diesem Gerät eine Einheit darstellen.

7. Kühlgerät für Insulin nach Anspruch 1, dadurch gekennzeichnet, daß zur Verbindung von Energieversorgungsteil und Funktionsteil ein von außen zugänglicher Stecker angebracht ist.
